# FASCICULE DE BREVET EUROPEEN

(11) **EP 0 103 058 B1**
(45) Date de publication et mention de la délivrance du brevet: **20.07.1988**
(21) Numéro de dépôt: 82402402.0
(22) Date de dépôt: 30.12.1982
(51) Int. Cl.: A47C 23/06

(54) **Dispositif de fixation de lattes de bois sur un cadre de support, notamment sur un cadre de sommier**
Einrichtung zum Verbinden von Holzlatten auf einem Stützrahmen, insbesondere auf einem Bettrahmen
Device for connecting wooden slats to a supporting frame, particularly to a bed frame

(30) Priorité: 14.09.1982 FR 8215475
(43) Date de publication de la demande: 21.03.1984
(73) Titulaire: Société Nouvelle MERAL, F-72620 Aubigné Racan (FR)
(72) Inventeur: Doriry, Edouard, F-72620 Aubigné Racan (FR)
(74) Mandataire: Hud, Robert

(56) Documents cités:
- BE-A- 775 845

## Description

L'invention concerne un dispositif pour la fixation, à leurs extrémités, de lattes de bois sur les montants d'un cadre de support. Ce cadre de support peut être le cadre de sommier d'un lit non pliant, le cadre de support d'assise d'un siège quelconque, ou encore le cadre de sommier d'un mécanisme de canapé-lit deux plis ou trois plis.

L'invention a pour objet d'assurer un grand confort du couchage dans le cas d'un lit ou de l'assise dans le cas d'un siège et, dans le cas d'un mécanisme de canapé-lit, le cumul de cette amélioration du confort dans les positions de siège et de lit.

Le document BE-A-775 845 décrit un organe de suspension élastique pour lit ou siège, destiné à assurer la fixation d'une extrémité d'une latte de bois au montant d'un cadre de support. Cet organe est constitué par un fil rigide qui présente une partie plane formant support pour l'extrémité de la latte qui se termine à chaque extrémité par une partie de fixation conçue pour s'accrocher audit montant.

Selon l'invention, le dispositif pour la fixation d'une extrémité d'une latte de bois au montant d'un cadre de support est constitué par un fil rigide qui présente une partie plane formant support pour l'extrémité de la latte et une partie de fixation conçue pour s'accrocher audit montant, et il se caractérise en ce que ladite partie de fixation présente un profil incurvé correspondant à celui du montant et se termine par une extrémité en forme de crochet s'engageant dans une ouverture de la partie extérieure dudit montant et en ce que la partie plane se poursuit par une partie en forme de boucle.

Ainsi, dans le cas d'une utilisation du dispositif selon l'invention en rapport avec un lit non pliant ou un siège, ou encore avec un mécanisme de canapé-lit en position dépliée, de celui-ci, les lattes de bois se trouvant alors disposées à l'endroit avec leurs extrémités s'appuyant sur les parties intermédiaires planes des dispositifs de fixation correspondants, la possibilité d'oscillation et de coulissement des lattes apporte une grande amélioration du confort. De plus, un revêtement en matière synthétique appliqué au fil. d'acier constituant le dispositif de fixation empêche tout bruit parasite.

Dans le cas d'un canapé-lit deux plis ou trois plis on sait que, en position repliée de celui-ci, la surface d'assise est alors constituée par des lattes de bois qui sont orientées à l'envers. La structure particulière du dispositif de fixation selon l'invention permet alors également aux lattes de travailler dans cette position, en s'enfonçant par pivotement des dispositifs de fixation autour de leurs parties d'accrochage aux montants du cadre. On obtient donc ainsi une assise très souple et très confortable permettant, par la possibilité d'enfoncement des lattes, de bénéficier de toute la souplesse procurée par le matelas replié à l'intérieur du mécanisme de canapé-lit.

Pour bien faire comprendre le dispositif de fixation selon l'invention, on en décrira ci-après, à titre d'exemple sans caractère limitatif, une forme d'exécution préférée et des variantes, en référence au dessin schématique annexé dans lequel:
la figure 1 est une vue de côté d'un dispositif à deux brins selon l'invention, pour la fixation d'une extrémité d'une latte de bois sur le montant d'un cadre de sommier;
les figures 2 et 3 sont respectivement une vue de dessus et une vue en bout du dispositif de fixation de la figure 1;
la figure 4 est une vue de côté montrant à plus petite échelle la fixation, à l'aide de dispositifs selon les figures 1 à 3, d'une latte de bois sur les montants longitudinaux du cadre de sommier d'un canapé-lit, dans la position dépliée de celui-ci;
la figure 5 est une vue de dessus correspondant à la figure 3;
la figure 6 est une coupe verticale prise selon la ligne VI-VI de la figure 4;
la figure 7 est une vue de côté correspondant à la figure 4, mais dans la position repliée du canapé-lit;
la figure 8 est une coupe vertical prise selon la ligne VIII-VIII de la figure 7;
les figures 9 à 11 sont des vues, respectivement de côté, de dessus et en bout, d'une première variante du dispositif de fixation de la figure 1;
les figures 12 à 14 sont des vues, respectivement de côté, de dessus et en bout, d'une seconde variante du disposif de fixation de la figure 1; et
les figures 15 à 17 sont des vues, respectivement de côté, de dessus et en bout, d'une autre variante du dispositif de fixation.

En référence aux figures 1 à 3, le dispositif de fixation représenté est constitué par une portion de fil d'acier à ressort enrobé dans un revêtement de matière synthétique. Le fil d'acier est formé de façon que ses deux extrémités soient disposées côte à côte en présentant chacune une partie 1 de profil incurvé se terminant par une partie 2 en forme de crochet. La partie incurvée 1 de chacun des deux brins du fil se poursuit par une partie 3 pratiquement horizontale se poursuivant à son tour par un enroulement 4 dont les dimensions sont conçues pour permettre l'introduction et le coulissement de l'extrémité d'une latte de bois.

Aux figures 4 à 8 on a représenté la fixation d'une latte de bois 5 transversale sur les montants longitudinaux 6 du cadre de sommier d'un canapé-lite, en particulier sur la partie de pied du cadre de sommier. Dans le cas des figures 4 à 6 le canapé-lit est déployé, en position de couchage, et la latte de bois 5 est donc disposée à l'endroit (courbure vers le haut) alors que, dans le cas des figures 7 et 8, le canapé-lit se trouve replié, en position d'assise, et la latte 5 servant à l'assise se trouve alors en position à l'envers (courbure vers le bas).

Comme on le voit aux figures 4 à 6, en position de couchage, chaque dispositif de fixation selon l'invention est disposé de façon que sa partie incurvée 1 enveloppe la périphérie supérieure du montant 6 du cadre, la partie 2 formant crochet venant s'engager de façon efficace et indécrochable dans une ouverture 7 ménagée sur la partie extérieure de la périphérie du montant 6. A travers la boucle 4 est introduite une extrémité de la latte 5 qui vient s'appuyer sur la partie de support 3. On comprend ainsi qu'en position dépliée du canapé-lit (position de couchage), les lattes 5 portées par le sommier peuvent à la fois osciller et coulisser en assurant un très grand confort de couchage. Le revêtement synthétique du dispositif de fixation empêche tout bruit parasite lors de ces mouvements d'oscillation et de coulissement.

Lorsque le canapé-lit est replié la lame 5 représentée, qui sert alors de surface d'assise, se trouve disposée à l'envers (voir figures 7 et 8). On comprend alors que le dispositif de fixation peut pivoter autour de sa partie d'accrochage 2, sous le poids appliqué à la surface d'assise, en permettant à la latte 5 de travailler et de venir dans la position représentée en trait pointillé à la figure 7. Le dispositif de fixation permet donc alors, aux lattes d'assise 5, de travailler à l'envers ce qui assure une assise très souple et très confortable, permettant grâce à la possibilité d'enfoncement des lattes de bénéficier de toute la souplesse donnée par le matelas (non représenté au dessin) replié dans le mécanisme de canapé-lit.

Aux figures 9 à 11 on a représenté une première variante du dispositif de fixation, dans laquelle les parties horizontales 3 du fil d'acier à ressort, au lieu d'être parallèles entre elles et proches l'une de l'autre, vont en digergeant de la partie incurvée 1 vers la partie 4 en forme de boucle pour former un V.

Aux figures 12 à 14 on a représenté une autre variante du dispositif de fixation, dite à un seul brin, qui différe de la forme d'exécution de la figure 1 par le fait que la partie incurvée 1 du dispositif est constituée par une seule extrémité de la portion de fil d'acier à ressort, alors que la partie 4 en forme de boucle est constituée par l'autre extrémité du fil.

Enfin, aux figures 15 à 17, on a représenté encore une autre variante du dispositif de fixation selon laquelle la partie incurvée 1 du dispositif est constituée par deux extrémités espacées de la portion du fil d'acier à ressort qui sont destinées à s'engager dans deux ouvertures aménagées sur la partie extérieure du cadre de support.

On comprendra que la description ci-dessus n'a été fournie qu'à simple titre d'exemple, sans caractère limitatif, et que des adjonctions ou des modifications constructives pourraient lui être apportées sans sortir du cadre de l'invention définie par les revendications qui suivent.

## Revendications

1. Dispositif pour la fixation d'une extrémité d'une latte de bois (5) au montant (6) d'un cadre de support, constitué par un fil rigide présentant une partie plane (3) formant support pour l'extrémité de la latte (5) et une partie de fixation conçue pour s'accrocher audit montant (6), caractérisé en ce que ladite partie de fixation (1) présente un profil incurvé correspondant à celui du montant (6) et se termine par une extrémité (2) en forme de crochet s'engageant dans une ouverture (7) de la partie extérieure dudit montant (6), et en ce que la partie plane (3) se poursuit par une partie (4) en forme de boucle.

2. Dispositif selon la revendication 1, caractérisé par le fait que le dispositif de fixation est réalisé en fil d'acier.

3. Dispositif selon la revendication 2, caractérisé par le fait que le fil d'acier est enrobé dans un revêtement en matière synthétique.

4. Dispositif selon l'une quelconque des revendications 2 et 3, caractérisé par le fait qu'il est réalisé en fil d'acier à un seul brin.

5. Dispositif selon l'une quelconque des revendications 2 et 3, caractérisé par le fait qu'il est réalisé en fil d'acier à plusieurs brins.

## Patentansprüche

1. Vorrichtung zum Befestigen eines Endes einer Holzlatte (5) an den Holm (6) eines Stützrahmens, bestehend aus einem starren Draht, der einen flachen Teil (3) als Träger für des Ende der Latte (5) und einen Befestigungsteil zum Einhaken an den genannten Holm (6) aufweist, dadurch gekennzeichnet, daß der Befestigungsteil (1) ein gekrümmtes Profil entsprechend dem des Holms (6) hat und durch ein Ende (2) in Form eines Hakens abschließt, der in eine Öffnung (7) des Außenteils des genannten Holms (6) eingreift, und daß der flache Teil (3) sich durch einen Teil (4) in Form einer Schleife fortsetzt.

2. Vorrichtung nach Anspruch 1, dadurch gekennzeichnet, daß die Befestungsvorrichtung aus Stahldraht hergestellt ist.

3. Vorrichtung nach Anspruch 2, dadurch gekennzeichnet, daß der Stahldraht mit einer Beschichtung aus Kunststoff umhüllt ist.

4. Vorrichtung nach einem der Ansprüche 2 oder 3, dadurch gekennzeichnet, daß sie aus Stahldraht mit einer einzigen Ader hergestellt ist.

5. Vorrichtung nach einem der Ansprüche 2 oder 3, dadurch gekennzeichnet, daß sie aus Stahldraht mit mehreren Adern hergestellt ist.

## Claims

1. Device for the attachment of one end of a wooden lath (5) to the member (6) of a supporting frame, comprising a rigid wire having a plane part (3) forming a support for the end of the lath (5) and an attachment part designed to hook onto the said member (6), characterised in that the said attachment part (1) has a curved profile corresponding to that of the member (6) and terminates in an end (2) in the form of a hook which engages in an opening (7) of the external part of the said member (6) and in that the plane part (3) is continued by a part (4) in the form of a loop.

2. Device according to claim 1, characterised by the fact that the attachment device is made of steel wire.

3. Device according to claim 2, characterised by the fact that the steel wire is coated with a coating of synthetic material.

4. Device according to any one of claims 2 and 3 characterised by the fact that it is made of steel wire with a single strand.

5. Device according to any one of claims 2 and 3 characterised by the fact that it is made of steel wire with several strands.
